# EUROPÄISCHE PATENTSCHRIFT

(11) **EP 1 099 461 B1**
(45) Veröffentlichungstag und Bekanntmachung des Hinweises auf die Patenterteilung: **08.09.2004**
(21) Anmeldenummer: 99122551.7
(22) Anmeldetag: 12.11.1999
(51) Int. Cl.: A63K 3/04

(54) **Stangenauflage für Springreithindernisse**
Pole support for obstacles for show jumps
Support de barres pour obstacles de sauts hippiques

(43) Veröffentlichungstag der Anmeldung: 16.05.2001
(73) Patentinhaber: Kwasny, Siegfried, 33334 Gütersloh (DE); Hofmeister, Hans Georg, 58285 Gevelsberg-Silschede (DE)
(72) Erfinder: Kwasny, Siegfried, 33334 Gütersloh (DE); Hofmeister, Hans Georg, 58285 Gevelsberg-Silschede (DE)
(74) Vertreter: TER MEER STEINMEISTER & PARTNER GbR

(56) Entgegenhaltungen:
- EP-A- 0 051 408
- WO-A-89/04196
- DE-C- 526 357
- US-A- 3 107 091

## Beschreibung

Die Erfindung betrifft eine Stangenauflage für Springreithindemisse, mit einem standfesten Formkörper aus Kunststoff. der für die Enden der Hindernisstangen mehrere konkave Lagerstellen aufweist, die an Vorsprüngen ausgebildet sind. die von mindestens einer der rechtwinklig zu den Hindernisstangen verlaufenden Seitenflächen des Formkörpers vorspringen.

Aus der Praxis sind Stangenauflagen bekannt, die jeweils durch einen hohlen Blasformkörper aus Kunstoff gebildet werden. Diese Formkörper haben in der Seitenansicht, also parallel zu den Hindernisstangen gesehen, etwa die Form eines rechtwinkligen Dreiecks, dessen kleinere Kathete die Standfläche bildet. An der senkrecht aufragenden Kathete und an der Hypothenuse sind zahnförmige, nach oben gekröpfte Auswölbungen ausgebildet, die jeweils eine in Breitenrichtung des Formkörpers durchgehende Lagerstelle für eine Hindernisstange bilden. Die Stangenauflage kann somit auch in der Mitte eines breiteren Hindernisses angeordnet werden und die auf Stoß aneinander grenzenden Enden zweier Hindemisstangen in ein und derselben Lagerstelle aufnehmen. Die konkaven Lagerstellen sind verhältnismäßig flach ausgebildet, so daß die Hindemisstange leicht abgeworfen werden kann.

Ein Nachteil dieser herkömmlichen Stangenauflagen besteht jedoch darin, daß die Hindernisstange nur dann leicht abgeworfen werden kann, wenn sie beim Sprung einen Stoß in der vom Formkörper wegweisenden Richtung erhält. Die Stangen sollten deshalb jeweils in die Lagerstellen eingelegt werden, die sich in Sprungrichtung auf der Rückseite des Formkörpers befinden. Wenn das Hindernis von der falschen Seite her übersprungen wird und eine Stange gerissen wird, so wird das Stangenende formschlüssig durch den Formkörper zurückgehalten, so daß die Gefahr von Verletzungen besteht oder der Formkörper als Ganzes umgerissen wird und somit zeitraubendere Aufbauarbeiten erforderlich sind. Ein weiterer Nachteil besteht darin, daß die Stangenauflage mit ihrer gezackten Außenkontur verhältnismäßig sperrig ist und sich leicht an anderen Gegenständen verhaken kann. Insbesondere in den Fällen, in denen ein Pferd an der Longe geführt wird, während es das Hindernis überspringt, besteht die Gefahr, daß sich die Longe in den Lagerstellen verfängt.

Aus der internationalen Anmeldung WO 89/04196 ist eine andere Stangenauflage für Springreithindernisse bekannt. Diese weist je nach Ausführungsform entweder drei oder vier Seitenwände mit Schlitzen auf, in die die eigentlichen Stangenauflagen eingesteckt werden können, oder sie weist drei Seitenwände auf, an deren seitlichen Kanten die Auflagen durch Ausschnitte gebildet werden.

Aufgabe der Erfindung ist es, eine Stangenauflage der eingangs genannten Art zu schaffen, bei der diese Nachteile vermieden werden.

Diese Aufgabe wird erfindungsgemäß dadurch gelöst. daß der Formkörper ein Blasformkörper ist und die Seitenflächen jeweils einen Anschlag für die stimseitigen Enden der Hindernisstangen bilden.

Diese Lösung hat den Vorteil, daß die Hindernisstange in beiden Richtungen leicht abgeworfen werden kann, so daß die Verletzungsgefahr und die Gefahr eines Umreißens der gesamten Stangenauflage beträchtlich verringert ist, unabhängig davon, in welcher Richtung das Hindernis übersprungen wird. Außerdem bildet die Seitenfläche des Formkörpers, an der sich die Vorsprünge befinden, einen Anschlag für das stirnseitige Ende der Hindernisstange. Auf diese Weise ist sichergestellt, daß die Hindernisstangen reproduzierbar stets in derselben Axialposition zwischen zwei Stangenauflagen angeordnet werden können. Bei Springturnieren hat dies den Vorteil, daß hinsichtlich der Stabilität, mit der die Stangen auf den Auflagen gehalten sind, für alle Turnierteilnehmer dieselben Bedingungen herrschen. Ein weiterer Vorteil besteht darin, daß, da sich die Vorsprünge mit den Lagerstellen an den Seitenflächen des Formkörpers befinden, die Außenkontur des Formkörpers relativ glatt ausgebildet werden kann, so daß beim Training die Longe leicht an der Stangenauflage abgleiten kann ohne sich zu verfangen.

Vorteilhafte Ausgestaltungen der Erfindung ergeben sich aus den Unteransprüchen.

Bevorzugt weisen zumindest einige der Vorsprünge mindestens zwei rechtwinklig zueinander orientierte Lagerstellen auf. Hierdurch ist es möglich, die Stangenauflagen in unterschiedlichen Orientierungen, beispielsweise liegend oder stehend zu verwenden, wobei die Enden der Hindemisstangen jeweils auf die nach oben weisende Lagerstelle aufgelegt werden.

In einer besonders bevorzugten Ausführungsform hat die Stangenauflage in der Seitenansicht zwei unterschiedlich lange, zu einander rechtwinklige Seiten, die als Standflächen dienen können und die durch eine konvex gewölbte Seite mit einander verbunden sind.

Die Vorsprünge mit den Lagerstellen sind vorzugsweise symmetrisch an beiden Seitenflächen des Formkörpers angeordnet, so daß Hindernisstangen auf beiden Seiten der Stangenauflage aufgenommen werden können.

Im Folgenden wird ein Ausführungsbeispiel anhand der Zeichnungen näher erläutert.

Es zeigen:
- Fig. 1:: eine Stangenauflage in der Seitenansicht;
- Fig. 2:: eine Ansicht der Stangenauflage von links in Figur 1; und
- Figuren 3 und 4:: unterschiedliche Anodnungen von je zwei Stangenauflagen zur Bildung unterschiedlicher Hindernisskonfigurationen.

Die in Figur 1 und 2 gezeigte Stangenauflage wird durch einen durch Blasformen aus Kunststoff hergestellten Formkörper gebildet und hat in der Steitenansicht gemäß Figur 1 eine Kontur, die etwa einem halben Kreissegment entspricht. Die in Figur 1 dem Betrachter zugewandte Seitenfläche 12 wird somit begrenzt durch eine kürzere gerade Seite 14, die in der Anordnung gemäß Figur 1 als Standfläche dient, eine dazu rechtwinklige längere gerade Seite 16 und eine bogenförmig geschwungene Seite 18, die sich jeweils rechtwinklig, unter Bildung verrundeter Kanten 20, 22 an die Seiten 14 und 16 anschließt. Auch die durch die Seiten 14 und 16 gebildete Kante 24 ist verrundet. An diesen drei Kanten werden Füße 26 gebildet, die gegenüber den Seiten 14 und 16 etwas erhaben sind und fließend in diese Seiten übergehen. Mit Hilfe dieser Füße 26 kann der Formkörper 10 auch auf leicht unebenem Boden sowohl stehend (Figur 1 und 2) als auch liegend (Figur 3) stabil abgestützt werden. Wie Figur 2 zeigt, sind die Füße 26 in beiden Richtungen durchgehend ausgebildet, stehen jedoch auf beiden Seiten etwas über die Seitenflächen 12 und 28 des Formkörpers über, so daß dort konvexe Vorsprünge 30 gebildet werden. Auf jeder Seitenfläche 12 und 28 des Formkörpers sind drei weitere Vorsprünge 30 angeordnet, zwei davon angrenzend an die gewölbte Seite 18 des Formkörpers und einer angrenzend an die gerade Seite 16. Dieser letztgenannte Vorsprung 30 liegt auf gleicher Höhe mit einem der an der gewölbten Seite 18 angeordneten Vorsprünge.

Jeder dieser Vorsprünge 30 bildet zwei rechtwinklig zueinander orientierte Lagerstellen 32, 34 (Figur 1) für die Enden von Hindernisstangen 36 . In Figur 2 sind die Enden zweier Hindernisstangen 36 erkennbar, die auf beiden Seiten des Formkörpers 10 angeordnet sind. Die verhältnismäßig flachen, konkaven Lagerstellen 32 sind in Figur 1 nach oben geöffnet, während die gleich geformten Lagerstellen 34 nach rechts weisen. Bei liegender Anordnung gemäß Figur 3 weisen dann die Lagerstellen 34 nach oben.

Wie in Figur 1 zu erkennen ist, steht keiner der Vorsprünge 30 über die gewölbte Seite 18 des Formkörpers über, so daß hier eine glatte, abweisende Kontur gebildet wird, an der sich keine Führungsleinen oder sonstige Gegenstände verfangen können.

Wie weiterhin in Figur 1 zu erkennen ist, weist der Formkörper 10 etwa in der Mitte ein von der Seitenfläche 12 zur gegenüberliegenden Seitenfläche 28 durchgehendes Loch 38 auf, das zum Tragen des Formkörpers, zum Hindurchführen einer Tragschlaufe, zum Zusammenbinden mehrerer Formkörper oder zum Anketten des Formkörpers an andere Gegenstände zum Zweck der Diebstahlsicherung dient. Ebenso ermöglicht es dieses Loch 38, eine größere Anzahl von Formkörpern mit Hilfe einer durchgesteckten Stange als eine Einheit zu transportieren.

Auch die Kanten der Vorsprünge 30 und die Ränder des Loches 38 sind verrundet, so daß keine scharfen Kanten gebildet werden, an denen sich Gegenstände verfangen könnten oder die eine Verletzungsgefahr darstellen könnten.

Wie die Figuren 3 und 4 zeigen, lassen sich mehrere der Formkörper 10 in unterschiedlicher Weise zu komplexeren Hindernisaufbauten für Weit- oder Steilsprünge kombinieren.

## Patentansprüche

1. Stangenauflage für Springreithindernisse, mit einem standfesten Formkörper (10) aus Kunststoff, der für die Enden von Hindernisstangen (36) mehrere konkave Lagerstellen (32, 34) aufweist, die an Vorsprüngen (30) ausgebildet sind, die von mindestens einer der rechtwinklig zu der Hindernisstangen (36) erlaufenden Seitenflächen (12, 28) des Formkörpers (10) vorspringen, **dadurch gekennzeichnet, daß** der Formkörper (10) ein Blasformkörper ist und die Seitenflächen (12, 28) jeweils einen Anschlag für die stirnseitigen Enden der Hindernisstangen (36) bilden.

2. Stangenauflage nach Anspruch 1, **dadurch gekennzeichnet, daß** jeder Vorsprung (30) mindestens zwei rechtwinklig zueinander orientierte Lagerstellen (32. 34) aufweist, um die Stangenauflage in verschiedener Orientierung verwenden zu können.

3. Stangenauflage nach Anspruch 1 oder 2, **dadurch gekennzeichnet, daß** mit Lagerstellen versehene Vorsprünge (30) auf beiden Seitenflächen (12, 28) des Formkörpers (10) vorgesehen sind.

4. Stangenauflage nach einem der vorstehenden Ansprüche, **dadurch gekennzeichnet, daß** in der Ansicht rechtwinklig zu den Seitenflächen (12. 28) gesehen keiner der Vorsprünge (30) über die Kontur des Formkörpers (10) übersteht, allenfalls mit Ausnahme derjenigen Vorsprünge (30), die zugleich Füße (26) des Formkörpers bilden.

5. Stangenauflage nach einem der vorstehenden Ansprüche, **dadurch gekennzeichnet, daß** der Formkörper (10) in der Ansicht rechtwinklig zu den Seitenflächen (12, 28) zwei zueinander rechtwinklige Seiten (14, 16) und eine konvex gewölbte Seite (18) bildet.

6. Stangenauflage nach einem der vorstehenden Ansprüche, **dadurch gekennzeichnet, daß** der Formkörper (10) mindestens ein von einer Seitenfläche (12) zur gegenüberliegenden Seitenfläche (28) durchgehendes Loch (38) aufweist.

7. Stangenauflage nach einem der vorstehenden Ansprüche, dadurch gekennzeichenet, daß sämtliche Kanten des Formkörpers (10) verrundet sind.

## Claims

1. A bar support for show-jumping obstacles, having a rigid moulded body (10) made of plastics material having a plurality of concave bearing points (32, 34) for the ends of obstacle bars (36), which bearing points are formed on projections (30) projecting from at least one of the lateral faces (12, 28) of the moulded body (10), which faces extend at right angles to the obstacle bars (36), **characterised in that** the moulded body (10) is a blow-moulded body and the lateral faces (12, 28) each form a stop for the end faces of the obstacle bars (36).

2. A bar support according to Claim 1, **characterised in that** each projection (30) has at least two bearing points (32, 34) orientated at right angles to one another to allow use of the bar support in various orientations.

3. A bar support according to Claim I or 2, **characterised in that** projections (30) equipped with bearing points are provided on both lateral faces (12, 28) of the moulded body (10).

4. A bar support according to any one of the preceding claims, **characterised in that**, when viewed at right angles to the lateral faces (12, 28), none of the projections (30) juts beyond the contour of the moulded body (10), possibly with the exception of those projections (30) which simultaneously form feet (26) of the moulded body.

5. A bar support according to any one of the preceding claims, **characterised in that**, when viewed at right angles to the lateral faces (12, 28), the moulded body (10) forms two mutually perpendicular sides (14, 16) and one convexly arched side (18).

6. A bar support according to any one of the preceding claims, **characterised in that** the moulded body (10) has at least one hole (38) which extends from one lateral face (12) to the opposite lateral face (28).

7. A bar support according to any one of the preceding claims, **characterised in that** all edges of the moulded body (10) are rounded.

## Revendications

1. Support de barres pour obstacles de sauts hippiques, comportant un corps moulé (10) stable (10) en matière plastique qui présente, pour les extrémités de barres d'obstacle (36), plusieurs points d'appui (32, 34) concaves qui sont réalisés sur des saillies (30), lesquelles font saillie d'au moins l'une des surfaces latérales (12, 28) s'étendant perpendiculairement aux barres d'obstacle (36), du corps moulé (10), **caractérisé en ce que** le corps moulé (10) est un corps moulé par soufflage et les surfaces latérales (12, 28) forment chacune une butée pour les extrémités frontales des barres d'obstacle (36).

2. Support de barres selon la revendication 1, **caractérisé en ce que** chaque saillie (30) présente au moins deux points d'appui (32, 34) orientés à angle droit l'un par rapport à l'autre, afin de pouvoir utiliser le support de barres suivant une orientation différente.

3. Support de barres selon la revendication 1 ou 2, **caractérisé en ce que** des saillies (30), pourvues de points d'appui, sont prévues sur les deux surfaces latérales (12, 28) du corps moulé (10).

4. Support de barres selon l'une des revendications précédentes, **caractérisé en ce que** dans une vue perpendiculaire aux surfaces latérales (12, 28), aucune des saillies (30) ne dépasse du contour du corps moulé (10), à l'exception tout au plus des saillies (30) qui forment en même temps des pieds (26) du corps moulé.

5. Support de barres selon l'une des revendications précédentes, **caractérisé en ce que**, vu perpendiculairement aux surfaces latérales (12, 28), le corps moulé (10) forme deux faces (14, 16) perpendiculaires l'une à l'autre, et une face convexe (18).

6. Support de barres selon l'une des revendications précédentes, **caractérisé en ce que** le corps moulé (10) présente au moins un trou (38) traversant depuis une surface latérale (12) vers la surface latérale (28) opposée.

7. Support de barres selon l'une des revendications précédentes, **caractérisé en ce que** tous les bords du corps moulé (10) sont arrondis.
